# EUROPÄISCHE PATENTANMELDUNG

(11) **EP 3 245 909 A1**
(43) Veröffentlichungstag der Anmeldung: **22.11.2017**
(21) Anmeldenummer: 17168250.3
(22) Anmeldetag: 26.04.2017
(51) Int. Cl.: A47F 9/04, A47G 29/00, B65B 67/12

(54) **KASSENBEREICH**

(30) Priorität: 20.05.2016 DE 102016109330
(71) Anmelder: Greco, Melanie, 63073 Offenbach (DE)
(72) Erfinder: Greco, Melanie, 63073 Offenbach (DE)
(74) Vertreter: Patentanwälte Olbricht Buchhold Keulertz

(57) **Zusammenfassung**

Die Erfindung betrifft einen Kassenbereich (100) mit einem Auflegeabschnitt (104), einem Kassenabschnitt (106) und einem Entnahmeabschnitt (102). Erfindungsgemäß ist dabei vorgesehen, dass an dem Entnahmeabschnitt (102) wenigstens ein Haken (114) zur Aufnahme einer Trageschlaufe (138, 144) einer Tasche (140, 142) angeordnet ist. Auf diese Weise können das Befüllen der Tasche mit zum Kauf registrierten Waren, sowie der anschließende Bezahlvorgang für einen Kunden vereinfacht werden.

## Beschreibung

Die Erfindung betrifft einen Kassenbereich gemäß dem Oberbegriff von Anspruch 1, sowie ein Verfahren zur Verwendung eines solchen Kassenbereichs nach Anspruch 15.

Kassenbereiche sind in den unterschiedlichsten Ausführungen im Stand der Technik bekannt. Üblicherweise unterteilen sich solche Kassenbereiche, welche beispielsweise in Supermärkten eingesetzt werden, in einen Auflegeabschnitt, einen Kassenabschnitt, sowie einen Entnahmeabschnitt. Auf den Auflegeabschnitt, welcher häufig in Form eines Laufbandes ausgeführt ist, legt ein Kunde seine gewünschten Waren auf, woraufhin diese zum Kassenabschnitt, bzw. dem dort sitzenden Kassierer befördert werden. Dort werden die Waren von dem Kassierer registriert und anschließend nach erfolgreicher Registrierung auf den Entnahmeabschnitt gelegt. Von dort packt der Kunde die Waren dann in ein Transportmittel, beispielsweise einen Einkaufwagen oder eine Einkaufstasche.

Das Einpacken der Waren gestaltet sich dabei insbesondere bei Verwendung einer Einkaufstasche oder Einkaufstüte als schwierig, da Einkaufstaschen keinen steifen Ladebereich aufweisen, wie es beispielsweise bei einem Einkaufswagen der Fall ist. Der Kunde muss vielmehr die Tasche gleichzeitig offen halten und mit den gekauften Waren füllen. Insbesondere bei größeren Einkäufen oder für ältere Menschen gestaltet sich dies jedoch häufig als sehr umständlich und somit unangenehm für den Kunden. Ferner muss die Tasche auch während des Bezahlvorgangs mit einer Hand festgehalten werden, während mit der anderen Hand der Bezahlvorgang durchgeführt wird.

Aufgabe der vorliegenden Anmeldung ist demnach die beschrieben Nachteile des Standes der Technik zu überwinden und einen verbesserten Kassenbereich bereitzustellen.

Hauptmerkmale der Erfindung sind im kennzeichnenden Teil von Anspruch 1, sowie in Anspruch 15 angegeben. Ausgestaltungen sind Gegenstand der Ansprüche 2 bis 14.

Bei einem Kassenbereich mit einem Auflegeabschnitt, einem Kassenabschnitt und einem Entnahmeabschnitt, ist erfindungsgemäß vorgesehen, dass an dem Entnahmeabschnitt wenigstens ein Haken zur Aufnahme einer Trageschlaufe einer Tasche angeordnet ist. Unter einer "Tasche" kann dabei sowohl eine Einkaufstasche mit einer oder zwei Trageschlaufen, wie auch beispielsweise ein Rucksack verstanden werden. Somit handelt es sich bei der "Tasche" um ein nicht-steifes Transportbehältnis, welches wenigstens eine Trageschlaufe aufweist. Der wenigstens eine Haken ist dabei vorzugsweise seitlich an dem Entnahmeabschnitt befestigt, sodass eine Tasche seitlich an den Entnahmeabschnitt gehängt werden kann. Dabei kann unter einem "Haken" allgemein eine Haltevorrichtung verstanden werden, welche dazu ausgebildet ist, die Trageschlaufe einer Tasche aufzunehmen und somit die Tasche zu tragen. Somit sind unter dem Begriff "Haken" auch all jene Haltevorrichtungen subsummiert, welche dazu ausgebildet sind, eine Trageschlaufe einer Tasche zu tragen, jedoch an sich keine Hakenform aufweisen.

Das Vorsehen eines Hakens an dem Entnahmeabschnitt eines Kassenbereichs hat dabei den Vorteil, dass während des Befüllens der Tasche die Tasche mit einer Trageschlaufe an dem Haken eingehängt und mit einer Hand offen gehalten werden kann. Die andere Hand kann dabei verwendet werden um Waren von dem Entnahmeabschnitt in die Tasche zu befördern. Sobald die Waren in die Tasche gepackt wurden, kann - falls vorhanden - die zweite Trageschlaufe der Tasche in den Haken eingehängt werden, sodass ein Kunde beide Hände zur Durchführung des Bezahlvorgangs frei hat. Anschließend kann die Tasche bequem von dem Haken genommen werden.

Dabei kann nach Ausführungsformen ein Verdrehen der mit einer Trageschlaufe in den Haken eingehängten Tasche verhindert werden, wenn der Haken 5cm bis 15cm, vorzugsweise 10cm breit ist. Auf diese Weise sind die äußeren Auflagepunkte der in den Haken eingehängten Trageschlaufe so weit voneinander entfernt, dass ein Verdrehen der Trageschlaufe vermieden wird. Auf diese Weise wird das Einräumen von Waren in die in den Haken eingehängte Tasche weiter vereinfacht.

Um eine hohe Haltbarkeit des wenigstens einen Hakens zu gewährleisten ist dabei nach einer weiteren Ausführungsform vorgesehen, dass der der Haken aus Metall besteht, vorzugsweise aus einem Edelstahl. Dabei zeichnet sich Edelstahl bei einer ausreichenden Dicke insbesondere durch eine hohe Steifigkeit aus, sodass auch schwere Einkaufstaschen durch den Haken getragen werden können, ohne dass eine dauerhafte Verformung des Hakens zu befürchten wäre.

Nach einer bevorzugten Ausführungsform weist der Haken wenigstens eine Montageplatte und eine mit der Montageplatte verbundene Frontplatte auf, wobei die Montageplatte mit der Frontplatte einen spitzen Winkel zwischen 10° und 80° einschließt, sodass der Haken ein V-förmiges Querschnittsprofil aufweist. Vorzugsweise beträgt der Winkel zwischen der Montageplatte und der Frontplatte etwa 30° bis 50°. Auf diese Weise kann mit einfachen Mitteln ein Haken bereitgestellt werden, welcher eine sichere Lagerung der eingehängten Trageschlaufen einer Tasche gewährleistet. Alternativ kann zwischen der Montageplatte und der Frontplatte ein Zwischenstück eingefügt sein, sodass die Montageplatte nicht direkt an die Frontplatte angrenzt. Die Übergänge zwischen den Platten sind dabei vorzugsweise abgerundet ausgeführt.

Die Herstellung des Hakens kann dabei nach einer weiteren Ausführungsform weiter vereinfacht werden, indem der Haken einstückig ausgeführt wird. Dabei ist nach einer weiteren bevorzugten Ausführungsform der Haken als Formblech ausgeführt. Durch eine einstückige Ausführung des Hakens als Formblech wird dabei insbesondere bei Verwendung eines ausreichend dicken Blechs ein sehr robuster und leicht herzustellender Haken geschaffen. Zur Herstellung des Hakens genügt es in diesem Fall, ein entsprechendes Formstück aus einer Blechplatte auszustanzen und mit einem oder zwei Biegevorgängen in die entsprechende Form zu bringen. Um zu vermeiden, dass sich Kunden an dem Haken beim Einhängen einer Tasche verletzen ist dabei vorzugsweise vorgesehen, dass die Kanten und Ecken des Hakens abgerundet sind. Dies kann dabei bereits durch eine entsprechende Gestaltung des Formstücks sowie durch eine nachträgliche, materialabhebende Bearbeitung gewährleistet werden.

Zur Montage des Hakens an dem Entnahmebereich ist ferner nach einer weiteren Ausführungsform vorgesehen, dass die Montageplatte wenigstens zwei Bohrlöcher aufweist, wobei der Haken an den Bohrlöchern mit dem Entnahmebereich verschraubt ist. Die Bohrlöcher sind dabei vorzugweise möglichst weit außen an der Montageplatte angeordnet um eine größtmögliche Stabilität des Hakens zu gewährleisten. Ferner sind die Bohrlöcher bevorzugt so angeordnet, dass sie zu einer oberen Kante der Montageplatte denselben Abstand aufweisen, wie zu einer der Seitenkanten der Montageplatte. Auf diese Weise wird eine gleichmäßige Lastverteilung auf die Haltepunkte des Hakens gewährleistet.

Um den Haken mit dem Entnahmebereich zu verschrauben, werden dabei vorzugsweise Senkkopfschrauben eingesetzt, wobei die Bohrlöcher entsprechend mit einem konischen Profil zur Aufnahme der Köpfe der Schrauben ausgeführt sind. Auf diese Weise kann auch bei eingesetzten Montageschrauben eine glatte Oberfläche der Montageplatte gewahrt werden, sodass sich eine Trageschlaufe beim Einhängen in oder Entnehmen aus dem Haken nicht in den Montageschrauben verfangen kann.

Um die Montage des Hakens zu vereinfachen ist nach einer weiteren Ausführungsform vorgesehen, dass die Frontplatte so ausgeführt ist, dass die Bohrlöcher in vollem Umfang aus einer Richtung senkrecht zur Montageplatte zugänglich sind und nicht von der Frontplatte verdeckt werden. Dies kann beispielsweise gewährleistet werden, indem die Frontplatte ausreichend kurz oder ausreichend stark von der Montageplatte abgewinkelt ausgeführt ist. Auf diese Weise sind die Köpfe von zur Montage verwendeten Schrauben mit einem handelsüblichen Schraubenzieher zugänglich. Ein Spezialwerkzeug ist zur Montage des Hakens nicht notwendig.

Nach einer weiteren Ausführungsform ist ferner vorgesehen, dass der Entnahmeabschnitt wenigstens eine Holzplatte aufweist, wobei der Haken an den Bohrlöchern mit der Holzplatte verschraubt ist. Bei der Holzplatte handelt es sich bevorzugt um eine Pressspanplatte. Das Anbringen einer solchen Holzplatte an dem Entnahmebereich hat dabei den Vorteil, dass der Haken mittels selbstschneidender Schraube an der Holzplatte an beliebiger Stelle befestigt werden kann. Die Montageposition ist dabei nicht durch etwaige Bohrungen in den meist aus Metall gefertigten Verkleidungen eines Kassenbereichs festgelegt.

Alternativ zur Verwendung einer Holzplatte kann nach einer weiteren Ausführungsform vorgesehen sein, dass der Entnahmeabschnitt eine Gegenhalteplatte aufweist, wobei der Haken mittels Schrauben und Muttern an der Gegenhalteplatte befestigt ist.

Nach einer weiteren Ausführungsform ist vorgesehen, dass der Entnahmeabschnitt einen horizontal von dem Entnahmeabschnitt um einen Abstand abstehenden, umlaufenden Rand aufweist, wobei der Haken oberhalb des Randes angeordnet ist. Ein solcher Rand wird häufig an Kassenbereichen vorgesehen um eine Beschädigung der meist aus Metall ausgeführten Verkleidung des Kassenbereichs durch Einkaufswagen zu verhindern. Ist ein solcher Rand an dem Kassenbereich und insbesondere seitlich an dem Entnahmeabschnitt angeordnet, ist es vorteilhaft, wenn der wenigstens eine Haken oberhalb des Randes angeordnet ist. In diesem Fall wird nämlich das Einhängen der Tragschlaufe einer Tasche in den Haken nicht durch den Rand behindert.

Um zu vermeiden, dass der wenigstens eine Haken durch einen gegen den Haken stoßenden Einkaufswagen beschädigt, insbesondre verbogen wird, ist dabei nach einer weiteren Ausführungsform vorgesehen, dass sich der Haken in horizontaler Richtung nicht weiter als um den Abstand von dem Entnahmeabschnitt weg erstreckt. Auf diese Weise können Einkaufswagen nicht gegen den oder die an dem Entnahmebereich befestigten Haken stoßen, sodass eine Beschädigung des Hakens durch Einkaufswagen vermieden werden kann.

Nach einer bevorzugten Ausführungsform ist weiter vorgesehen, dass an dem Entnahmeabschnitt genau zwei Haken horizontal nebeneinander angeordnet sind. Vorzugsweise sind die Haken dabei mit einem horizontalen Abstand von 20cm bis 50cm nebeneinander an dem Entnahmeabschnitt angeordnet. Das Anbringen zweier Haken hat den Vorteil, dass sowohl Taschen mit kurzen Trageschlaufen, als auch Taschen mit langen Trageschlaufen so aufgehängt werden können, dass ihre jeweiligen Öffnungen nur knapp unterhalb der Haken angeordnet sind. Hierzu kann zum Aufhängen einer kurzen Trageschlaufe nur ein einzelner Haken verwendet werden, während zum Aufhängen einer langen Trageschlaufe beide Haken verwendet werden. Auch breite bzw. langgestreckte Taschen können so sicher unter Verwendung beider Haken aufgehängt werden.

In einem weiteren Aspekt betrifft die Erfindung ein Verfahren zur Verwendung eines Kassenbereichs, wie er zuvor beschrieben wurde, bei einem Einkauf einer Mehrzahl von Waren mit einer Tasche mit wenigstens zwei Trageschlaufen. Das Verfahren weist dabei das Auflegen der Mehrzahl von Waren auf den Auflegeabschnitt, das Einhängen einer ersten der Trageschlaufen der Tasche in den Haken, und das Befördern der Mehrzahl Waren von dem Entnahmeabschnitt in die Tasche mit einer Hand, wobei die Tasche an der zweiten der Trageschlaufen mit der anderen Hand offen gehalten wird. Sobald die Mehrzahl von Waren in die Tasche befördert wurde, umfasst das Verfahren weiter das Einhängen der zweiten der Trageschlaufen in den Haken, und das Bezahlen der Mehrzahl von Waren und Entnehmen der Trageschlaufen der Tasche aus dem Haken.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine perspektivische Ansicht des Entnahmeabschnitts eines Kassenbereichs,
- Fig. 2: verschiedene Ansichten eines Hakens,
- Fig. 3: eine perspektivische Ansicht des Entnahmeabschnitts mit einer eingehängten Einkaufstasche, und
- Fig. 4: eine perspektivische Ansicht des Entnahmeabschnitts mit einer weiteren eingehängte Einkaufstasche.

Im Folgenden werden einander ähnliche oder identische Merkmale mit denselben Bezugszeichen gekennzeichnet.

Die Figur 1 zeigt eine perspektivische Ansicht des Entnahmeabschnitts 102 eines Kassenbereichs 100. Neben dem Entnahmeabschnitt 102 sind ferner der Auflegeabschnitt 104, sowie der Kassenabschnitt 106 erkennbar. Üblicherweise ist im Bereich des Auflegeabschnitts 104 ein Laufband (nicht dargestellt) angeordnet, welches auf den Auflegeabschnitt aufgelegte Waren zu dem Kassenabschnitt 106 befördert. An dem Kassenabschnitt 106 sitzt üblicherweise ein Kassierer, welcher die Waren mittels eines Scanners 108 registriert und die registrierten Waren anschließend auf dem Entnahmebereich 106 ablegt. Häufig verwenden Kunden zum Transport von gekauften Waren dabei einen Einkaufswagen (nicht dargestellt), welchen sie an der Vorderseite 110 des Entnahmebereichs 102 platzieren. Der Einkaufswagen kann dann bequem mit den gekauften Waren beladen werden. Sobald alle Waren gescannt wurden, bezahlt der Kunde die gekauften Waren, beispielsweise mittels eines Kartenterminals 112 oder mittels Barzahlung. Anschließend kann der Kunde die bezahlten Waren mit dem Einkaufswagen abtransportieren.

Insbesondere bei geübten Kassierern übersteigt jedoch die Frequenz mit der der Kassierer Waren registriert und auf dem Entnahmeabschnitt 102 ablegt häufig die Geschwindigkeit mit der ein Kunde die Waren in den Einkaufswagen laden kann. Bei Verwendung eines Einkaufswagens kann ein Kunde schlimmstenfalls dazu übergehen, die Waren einfach von dem Entnahmeabschnitt 102 in den Einkaufswagen zu schieben. Häufig verwenden Kunden jedoch keine Einkaufswagen sondern flexible Einkaufstaschen zum Transport der gekauften Waren. Dies ist insbesondere in Filialen im innerstädtischen Bereich aufgrund des im Allgemeinen geringen Platzangebots häufig der Fall. Bei Verwendung von flexiblen Einkaufstaschen stellt sich jedoch das Problem, dass die Einkaufstasche mit einer Hand getragen und gleichzeitig offen gehalten werden muss, während gekaufte Waren mit der anderen Hand in die Tasche gelegt werden. Insbesondere bei sperrigen Waren gestaltet sich dies oftmals als schwierig, da sich die Tasche verdrehen kann, sodass die Öffnung der Tasche nicht mehr ausreichend groß ist, um die Waren in der Tasche abzulegen. Auch ein "Schieben" von Waren in die Einkaufstasche wie zuvor beschrieben ist im Allgemeinen nicht möglich.

Gemäß der vorliegenden Erfindung wird dieses Problem jedoch, wie in Figur 1 dargestellt, gelöst, indem an dem Entnahmebereich 102 im Bereich einer Oberkante der Vorderseite 110 Haken 114 zur Aufnahme der Tragschlaufen einer Einkaufstasche angeordnet sind. Ein solcher Haken 114 ist in Figur 2 in verschiedenen perspektivischen Ansichten dargestellt.

Die Figur 2 a) zeigt dabei einen Haken 114 in einer perspektivischen Ansicht von schräg oben. Der dargestellte Haken 114 ist dabei als einstückiges Formblech ausgeführt und kann im Wesentlichen in drei Bereiche unterteilt werden. Einen ersten Bereich bildet eine Montageplatte 116, welche Bohrlöcher 118 zur Montage des Hakens 114 an dem Entnahmebereich 102 aufweist. Die Montageplatte 116 geht mittels eines gebogenen Übergangsbereichs 120 in eine Tragplatte 122 über, welche senkrecht zu der Montageplatte 116 angeordnet ist. Die Tragplatte 122 geht wiederum über einen gebogenen Übergangsbereich 124 in eine Frontplatte 126 über, welche mit der Montageplatte 116 einen Winkel von etwa 30° einschließt.

Der dargestellte Haken 114 ist dabei vorzugsweise aus einem 3mm starken Edelstahlblech gefertigt. Zur Herstellung des Hakens kann dabei ein entsprechendes rechteckiges Formstück aus einer Edelstahlplatte ausgestanzt und mittels zweier Biegevorgänge entlang der Übergangsbereiche 120 und 124 in die gewünschte Form gebracht werden. Wie in Figur 2 a) weiter dargestellt ist, sind die Ecken 128 des ausgestanzten Formstücks abgerundet, um Verletzungen an den möglicherweise scharfkantigen Ecken zu vermeiden. Neben einem Abrunden der Ecken 128 ist es ferner auch möglich, die Kanten des Formstücks ebenfalls abzurunden, sodass der Haken 114 insgesamt keinerlei scharfe Kanten oder Ecken mehr aufweist.
Zur Befestigung des Hakens 114 an dem Entnahmebereich 102 sind, wie in Figur 2 a) dargestellt, nach einer Ausführungsform Schrauben 130 sowie auf die Schrauben aufgesetzte Muttern 132 vorgesehen. Die Köpfe der Schrauben 130 sind dabei vorzugsweise als Senkköpfe ausgebildet, sodass der Haken 114 im Bereich der Montageplatte 116 auch bei eingesetzten Schrauben 130 eine glatte Oberfläche aufweist. Auf diese Weise kann vermieden werden, dass sich die Tragschlaufe einer in den Haken 114 eingehängten Tasche in den Köpfen der Montageschrauben 130 verhakt.

Um die Montage des Hakens 114 mittels der Schrauben 130 zu vereinfachen, ist erfindungsgemäß vorgesehen, dass die Köpfe der Schrauben 130 aus einer Blickrichtung senkrecht zur Montageplatte 116 nicht von der Frontplatte 126 verdeckt werden. Dies ist in Figur 2 b) dargestellt. Wie in Figur 2 b) gut erkennbar ist, wird durch eine entsprechend gewählte Kombination der Länge L (siehe Figur 2 c)) der Frontplatte 126 einerseits, sowie des Winkels α zwischen der Frontplatte 126 und Montageplatte 116 andererseits gewährleistet, dass die Schrauben 130 bzw. deren Köpfe nicht von der Frontplatte 126 verdeckt werden. Auf diese Weise kann eine Montage des Hakens 114 mit handelsüblichen Werkzeugen bspw. Schraubendrehern erfolgen. Die Verwendung von Spezialwerkzeugen ist nicht notwendig.

Die Figuren 2 c) und d) zeigen eine Seitansicht des Hakens 114, sowie eine Ansicht des Hakens 114 von unten, wobei der Haken 114 jeweils in einer mit einer Gegenplatte 134 verschraubten Lage dargestellt ist. Dabei ist jeweils eine Schraube 130 in die Bohrlöcher 118 des Hakens eingesetzt, wobei die Schrauben 130 durch entsprechende Löcher in der Gegenplatte 134 geführt sind. Auf der Rückseite der Gegenplatte 134 sind wiederum Muttern 132 auf die Schrauben 130 aufgeschraubt, womit ein fester Halt des Hakens 114 an der Gegenplatte 134 gewährleistet ist.

Wie in Figur 1 dargestellt ist, sind zwei der zuvor beschrieben Haken 114 knapp unterhalb der Oberkante der Vorderseite angeordnet. Dabei sind die Haken 114 mit einem horizontalen Abstand von etwa 30cm an der Vorderseite 110 des Entnahmebereichs 102 befestigt bzw. bevorzugt verschraubt. Wie in Figur 1 weiter zu erkennen ist, ist unterhalb der Haken 114 ein Rand 136 angeordnet, welcher dazu vorgesehen ist, eine Beschädigung der Verkleidung des Kassenbereichs 100 durch Einkaufswagen zu verhindern. Hierzu ist der Rand 136 beispielsweise aus Gummi oder Hartplastik ausgeführt und erstreckt sich umlaufend um den Kassenbereich 100 um einem definierten Abstand von dem Kassenbereich 100. Erfindungsgemäß ist dabei vorgesehen, dass die Tiefe der Haken 114 den Abstand, um den der Rand 136 von dem Kassenbereich 100 und insbesondere von dem Entnahmebereich 102 absteht, nicht überschreitet. Auf diese Weise kann vermieden werden, dass Einkaufswagen gegen die Haken 114 stoßen und diese beschädigen.

Die Figur 3 zeigt denselben Kassenbereich 100 wie Figur 1 mit zwei an dem Entnahmebereich 102 angeordneten Haken 114, wobei in dem rechten der beiden Haken 114 eine Trageschlaufe 138 einer Einkaufstasche 140 eingehängt ist. Um eine ausreichende Öffnung der Tasche 140 zum Einladen von Waren in die Tasche 140 zu gewährleisten ist nunmehr lediglich eine Hand notwendig, da eine der Trageschlaufen 138 von dem Haken 114 gehalten wird. Auf diese Weise ist ein bequemes befördern der gekauften Waren von dem Entnahmebereich 102 in die Tasche 140 möglich. Auch ist es theoretisch möglich, die Tasche 140 mit einer Hand an einer Trageschlaufe 138 aufzuhalten und die Waren von dem Entnahmebereich 102 mit der anderen Hand in die Tasche 140 zu schieben, da die Tasche 140 direkt an der Kante des Entnahmebereich 102 angeordnet ist. Sobald alle gekauften Waren in die Tasche 140 befördert wurden, kann auch die zweite Trageschlaufe 138 in den Haken 114 eingehängt werden, sodass einem Kunden für den Bezahlvorgang beide Hände zur Verfügung stehen. Anschließend kann die Tasche 140 bequem von dem Haken 114 genommen werden.

Die Figur 4 zeigt wiederum denselben Kassenbereich 100, wobei nun eine größere Einkaufstasche 142 mit längeren Trageschlaufen 144 in den Haken 114 eingehängt ist. Durch das Verwenden beider Haken 114 ist dabei gewährleistet, dass die Tasche 142 trotz ihrer langen Trageschlaufen 144 nicht zu tief unter der Oberkante des Entnahmebereichs 102 hängt, sodass nach wie vor ein bequemes Befüllen der Tasche 142 möglich bleibt. Neben den dargestellten Einkaufstaschen 140 und 142 ist es selbstverständlich auch möglich, Rücksäcke oder andere Tragehilfen in den Haken 114 mit den entsprechenden Trageschlaufen einzuhängen.

Die Erfindung ist nicht auf eine der vorbeschriebenen Ausführungsformen beschränkt, sondern in vielfältiger Weise abwandelbar.

So kann neben einer Befestigung der Haken 114 an dem Entnahmeabschnitt 102 eines Kassenbereichs 100 auch eine Befestigung von Haken 114 im Bereich des Auflegeabschnitts 104 vorgesehen sein. Auf diese Weise könnte auch das Auflegen von Waren auf das Laufband des Auflegeabschnitts 104 in analoger Art und Weise vereinfacht werden.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichenliste

- 100: Kassenbereich
- 102: Entnahmeabschnitt
- 104: Auflegeabschnitt
- 106: Kassenabschnitt
- 108: Scanner
- 110: Vorderseite
- 112: Kartenterminal
- 114: Haken
- 116: Montageplatte
- 118: Bohrloch
- 120: Übergangsbereich
- 122: Tragplatte
- 124: Übergangsbereich
- 126: Frontplatte
- 128: Ecke
- 130: Schraube
- 132: Mutter
- 134: Gegenplatte
- 136: Rand
- 138: Trageschlaufe
- 140: Einkaufstasche
- 142: Einkaufstasche
- 144: Trageschlaufe

## Patentansprüche

1. Kassenbereich (100) mit einem Auflegeabschnitt (104), einem Kassenabschnitt (106) und einem Entnahmeabschnitt (102), **dadurch gekennzeichnet, dass** an dem Entnahmeabschnitt (102) wenigstens ein Haken (114) zur Aufnahme einer Trageschlaufe (138, 144) einer Tasche (140, 142) angeordnet ist.

2. Kassenbereich (100) nach Anspruch 1, **dadurch gekennzeichnet, dass** der Haken (114) 5cm bis 15cm, vorzugsweise 10cm breit ist.

3. Kassenbereich (100) nach Anspruch 1 oder 2, **dadurch gekennzeichnet, dass** der Haken (114) aus Metall besteht, vorzugsweise aus einem Edelstahl.

4. Kassenbereich (100) nach einem der vorherigen Ansprüche, **dadurch gekennzeichnet, dass** der Haken (114) wenigstens eine Montageplatte (116) und eine mit der Montageplatte (116) verbundene Frontplatte (126) aufweist, wobei die Montageplatte (116) mit der Frontplatte (126) einen spitzen Winkel zwischen 10° und 80° einschließt, sodass der Haken (114) ein V-förmiges Querschnittsprofil aufweist.

5. Kassenbereich (100) nach einem der vorherigen Ansprüche, **dadurch gekennzeichnet, dass** der Haken (114) einstückig ist.

6. Kassenbereich (100) nach einem der vorherigen Ansprüche, **dadurch gekennzeichnet, dass** der Haken (114) ein Formblech ist.

7. Kassenbereich (100) nach einem der vorherigen Ansprüche 4 bis 6, **dadurch gekennzeichnet, dass** die Montageplatte (116) wenigstens zwei Bohrlöcher (118) aufweist, wobei der Haken (114) an den Bohrlöchern (118) mit dem Entnahmeabschnitt (102) verschraubt ist.

8. Kassenbereich (100) nach Anspruch 7, **dadurch gekennzeichnet, dass** die Frontplatte (126) so ausgeführt ist, dass die Bohrlöcher (118) in vollem Umfang aus einer Richtung senkrecht zur Montageplatte (116) zugänglich sind und nicht von der Frontplatte (126) verdeckt werden.

9. Kassenbereich (100) nach einem der vorherigen Ansprüche 7 oder 8, **dadurch gekennzeichnet, dass** der Entnahmeabschnitt (102) wenigstens eine Holzplatte aufweist, wobei der Haken (114) an den Bohrlöchern (118) mit der Holzplatte verschraubt ist.

10. Kassenbereich (100) nach einem der vorherigen Ansprüche 7 oder 8, **dadurch gekennzeichnet, dass** der Entnahmeabschnitt (102) eine Gegenhalteplatte (134) aufweist, wobei der Haken (114) mittels Schrauben (130) und Muttern (132) an der Gegenhalteplatte (134) befestigt ist.

11. Kassenbereich (100) nach einem der vorherigen Ansprüche, **dadurch gekennzeichnet, dass** der Entnahmeabschnitt (102) einen horizontal von dem Entnahmeabschnitt (102) um einen Abstand abstehenden, umlaufenden Rand (136) aufweist, wobei der Haken (114) oberhalb des Randes (136) angeordnet ist.

12. Kassenbereich (100) nach Anspruch 11, **dadurch gekennzeichnet, dass** sich der Haken (114) in horizontaler Richtung nicht weiter als um den Abstand von dem Entnahmeabschnitt (102) weg erstreckt.

13. Kassenbereich (100) nach einem der vorigen Ansprüche, **dadurch gekennzeichnet, dass** an dem Entnahmeabschnitt (102) genau zwei Haken (114) horizontal nebeneinander angeordnet sind.

14. Kassenbereich (100) nach Anspruch 13, **dadurch gekennzeichnet, dass** die Haken (114) mit einem horizontalen Abstand von 20cm bis 50cm nebeneinander an dem Entnahmeabschnitt (102) angeordnet sind.

15. Verfahren zur Verwendung eines Kassenbereichs (100) nach einem der Ansprüche 1 bis 14 bei einem Einkauf einer Mehrzahl von Waren mit einer Tasche (140, 142) mit wenigstens zwei Trageschlaufen (138, 144) mit den Schritten:
• Auflegen der Mehrzahl von Waren auf den Auflegeabschnitt (104),
• Einhängen einer ersten der Trageschlaufen (138, 144) der Tasche (140, 142) in den Haken (114),
• Befördern der Mehrzahl Waren von dem Entnahmeabschnitt (102) in die Tasche (140, 142) mit einer Hand, wobei die Tasche (140, 142) an der zweiten der Trageschlaufen (138, 144) mit der anderen Hand offen gehalten wird,
• Sobald die Mehrzahl von Waren in die Tasche (140, 142) befördert wurde, einhängen der zweiten der Trageschlaufen (138, 144) in den Haken (114),
• Bezahlen der Mehrzahl von Waren und Entnehmen der Trageschlaufen (138, 144) der Tasche (140, 142) aus dem Haken (114).
